# EUROPÄISCHE PATENTANMELDUNG

(11) **EP 4 249 146 A1**
(43) Veröffentlichungstag der Anmeldung: **27.09.2023**
(21) Anmeldenummer: 23162226.7
(22) Anmeldetag: 16.03.2023
(51) Int. Cl.: B22D 11/115, B22D 11/12

(54) **ELEKTROMAGNETISCHE RÜHR- UND BREMSEINRICHTUNG FÜR EINE KOKILLE ZUR ERZEUGUNG VON METALLBRAMMEN**

(30) Priorität: 21.03.2022 EP 22163318
(71) Anmelder: Primetals Technologies Austria GmbH, 4031 Linz (AT)
(72) Erfinder: Lindlbauer, Felix, 4040 Linz (AT); Hirschmanner, Martin, 4060 Leonding (AT); Wimmer, Peter Paul, 4020 Leonding (AT)
(74) Vertreter: Metals@Linz

(57) **Zusammenfassung**

Die Erfindung betrifft eine elektromagnetische Rühr- und Bremseinrichtung (1) für eine Kokille (2) zum Gießen von Metallbrammen, umfassend eine an einer ersten bzw. zweiten Breitseitenplatte (5, 5') der Kokille (2) angeordnete erste und zweite Spulenanordnung (11, 11'), umfassend jeweils eine Mehrzahl einzelner Spulen (31,...,38,31',...,38'), die von einem dreiphasigen Gleich- und Wechselstromsystem zur Erzeugung von sich in der Kokille (2) bewegenden elektromagnetischen Wanderfeldern angespeist in einem Rührmodus oder einem Brems- und Beschleunigungsmodus betrieben werden können. Für einen raschen Wechsel zwischen diesen Modi weist die Rühr- und Bremseinrichtung (1) erste und zweite Anschlussterminals (50, 50') auf, mit denen die elektrischen Anschlussleitungen des dreiphasigen Gleich- und Wechselstromsystems reversibel verbindbar sind, sowie umschaltbare Terminals (60, 60') mit Verbindungselementen (70, 71, 72), wobei jedes Verbindungselement (70, 71, 72) mit jeweils zwei umschaltbaren Terminals (60, 60') reversibel elektrisch verbindbar ist.

## Beschreibung

Die Erfindung betrifft eine elektromagnetische Vorrichtung zur Beeinflussung der Strömung von flüssiger Metallschmelze in einer Stranggießkokille mit Hilfe elektromagnetischer Wanderfelder.

Stranggießanlagen für einen Endlosgießbetrieb zur Erzeugung einer Metallbramme, insbesondere Stranggießanlagen, die in einem Endlosgießbetrieb betrieben werden, umfassen als Gießform zumindest eine sogenannte Stranggießkokille, im Weiteren auch einfach als 'Kokille' bezeichnet. Derartige Kokillen werden in der Regel - entsprechend den Abmessungen der damit erzeugten Metallbrammen - aus zwei im Wesentlichen parallel zueinander verlaufenden Breitseitenplatten und zwei senkrecht zu den Breitseitenplatten orientierten Schmalseitenplatten gebildet, wobei die vier Kokillenplatten eine beidseitig offene Gießform ausbilden. Am eintrittseitigen Ende der Kokille wird flüssige Metallschmelze - beispielsweise flüssiger Stahl - mittels eines Tauchrohrs in die Kokille eingebracht und an ihrem austrittseitigen Ende wird ein teilerstarrter Metallstrang aus der Kokille abgezogen. Dabei ist die Durchtrittsrichtung der Metallschmelze durch die Kokille, die im Weiteren auch als 'Gießrichtung' bezeichnet wird, im Wesentlichen vertikal orientiert, weswegen der eintrittsseitige Bereich der Kokille auch als 'oberer' Bereich und der austrittseitige Bereich als 'unterer' Bereich der Kokille bezeichnet werden.

In einer horizontalen Ebene beträgt die Erstreckung der Breitseitenplatten einer Stranggießkokille in der Regel ein Vielfaches der Erstreckung der Schmalseitenplatten. Eine parallel zu einer Breitseitenplatte verlaufende horizontale Richtung wird als 'Querrichtung' der Kokille bezeichnet, während eine parallel zu einer Schmalseitenplatte verlaufende horizontale Richtung als 'Schmalseitenrichtung' oder 'Dickenrichtung' der Kokille bezeichnet wird. Die freie Oberfläche der Metallschmelze innerhalb der Kokille wird als 'Gießspiegel' bezeichnet und wird in der Regel während des Gießvorganges permanent mit einer mehrere Zentimeter dicken Gießpulverschickt bedeckt.

Die Metallschmelze wird beim Gießvorgang mittels eines Tauchrohres in die Kokille eingebracht, wobei das Tauchrohr an seinem unteren, austrittseitigen Ende eine oder mehrere Ausflussöffnungen für die einzubringende Metallschmelze aufweist und wobei sich das austrittseitige Ende unterhalb des Gießspiegels befindet. Dabei werden im Bereich der Kokille elektromagnetische Brems- und Rühreinrichtungen zur Erzeugung statischer Magnetfelder sowie von speziellen räumlich und zeitlich veränderlichen elektromagnetischen Feldern - sogenannten elektromagnetischen Wanderfeldern - eingesetzt, mittels derer eine Strömung der Metallschmelze innerhalb der Kokille abgebremst bzw. eine Richtung der Strömungsgeschwindigkeit geändert werden kann.

Einerseits wird durch ein Abbremsen der Strömung eine Beruhigung des Gießspiegels in der Kokille und eine Reduktion der Anzahl nichtmetallischer Einschlüsse (wie z.B.

Einschlüsse von Gießpulver), die durch hohe Strömungsgeschwindigkeiten der Metallschmelze in den Strang eingebracht werden, erreicht. Andererseits werden durch Rühren Temperaturunterschiede innerhalb der durch die Kokille hindurchtretenden Metallschmelze ausgeglichen, sodass ein zu starkes Abkühlen der Schmelze in der Nähe der Kokilleninnenwände verhindert bzw. durch den sogenannten 'Washing-Effekt' ein Anhaften nichtmetallischer Einschlüsse an der Strangschale verhindert wird.

Entsprechend dem gewünschtem Effekt sind unterschiedliche Ausprägungen der elektromagnetischen Felder erforderlich, was dementsprechende Verschaltungen und Ansteuerungen von Spulen, mittels derer die Felder erzeugt werden, erforderlich macht. Die zu einem bestimmten Zeitpunkt von einer stromdurchflossenen Spule gebildete räumliche Anordnung der magnetischen Feldstärkelinien wird im weiteren als magnetische Feldstärkenkonfiguration Ĥ bezeichnet. Weiterhin lässt sich die zeitliche Entwicklung der Feldstärkenkonfiguration Ĥ(t) aus der jeweiligen Spulengeometrie, einem allfälligen Joch der Spule, den die Spule umgebenden Materialien (wie z.B. Metallschmelze oder einer Kokillenplatte) sowie aus dem Strom, mit dem die Spule angesteuert wird, ermitteln.

Als 'elektromagnetische Wanderfelder' werden solche Felder bezeichnet, deren magnetische Feldstärkenkonfiguration Ĥ sich zeitlich periodisch wiederholt, sich dabei aber in einer Raumrichtung verschiebt. Die Erzeugung derartiger Wanderfelder an Kokillen wird durch eine Ansteuerung von nebeneinander angeordneten Spulen erreicht, die mit dreiphasigen Wechselströmen gespeist werden. Diese Wechselströme weisen zwar jeweils dieselbe Frequenz auf, sind jedoch zueinander phasenverschoben. Solche dreiphasigen Wechselströme können beispielsweise von separaten Stromquellen oder einem Frequenzumrichter erzeugt werden. Die konkrete Ausprägung eines von einer solchen Spulenanordnung erzeugten elektromagnetischen Wanderfeldes hängt von der räumlichen Anordnung der einzelnen Spulengruppen, der Frequenz des Wechselstroms sowie von der Phasenverschiebung zwischen den einzelnen Spulengruppen ab.

Als sogenannter 'Rührmodus' wird dabei eine Ansteuerung einer an beiden Breitseitenplatten einer Kokille angeordneten Spulenanordnung bezeichnet, bei der die von den Spulen erzeugten elektromagnetischen Wanderfelder sich zeitlich gesehen entlang der Umfangsrichtung der Kokille bewegen. In einem Rührmodus verschieben sich demnach die an den jeweiligen Breitseitenplatten der Kokille ausgebildeten magnetischen Feldstärkenkonfigurationen Ĥ in Querrichtung der Kokille gegengleich zueinander. Derartige elektromagnetische Wanderfelder werden in der Folge auch als 'Rührfelder' bezeichnet.

Demgegenüber wird eine Spulenanordnung in einem sogenannten 'Brems- und Beschleunigungsmodus' betrieben, wenn sich die an den beiden Breitseitenplatten erzeugten magnetischen Feldstärkenkonfigurationen Ĥ in zeitlicher Abfolge entlang der Querrichtung der Kokille jeweils synchron auf das Tauchrohr zu- bzw. von dem Tauchrohr wegbewegen. Die dabei erzeugten elektromagnetischen Wanderfelder werden auch als Brems- bzw. Beschleunigungsfelder bezeichnet, da sie abhängig von ihrer Relativgeschwindigkeit zur strömenden Metallschmelze bremsend oder beschleunigend auf diese wirken. Beispielsweise kann sich in der Kokille für die aus dem Tauchrohr austretenden Metallschmelze ein Strömungsverlauf in Form eines Paares aufwärtsgerichteter Loops ausbilden, wobei die oberflächennahen Strömungsabschnitte der Loops zum Tauchrohr hin gerichtet sind: in diesem Fall werden der Beschleunigungsmodus bzw. der Bremsmodus durch Wanderfelder ausgebildet, deren Bewegung ebenfalls zum Tauchrohr hin bzw. von diesem weg gerichtet ist. Weiterhin kann mit einem derartigen Brems- und Beschleunigungsmodus auch der Ausbildung von stehenden Wellen an der Gießspiegeloberfläche entgegengewirkt werden.

Weiterhin sind elektromagnetische Wanderfelder aufgrund des sogenannten Skin-Effekts, der ein Eindringen von elektromagnetischen Wechselfeldern in ein elektrisch leitfähiges Medium mit steigender Frequenz zunehmend abschwächt, auf einen Bereich mit sehr niedrigen Frequenzen beschränkt. Aus diesem Grund eignet sich insbesondere ein statisches Magnetfeld, das entweder durch Permanentmagnete oder durch mit Gleichstrom gespeiste Spulen erzeugt wird, als Mittel zum Abbremsen einer Strömung aus flüssiger Metallschmelze in einer Kokille. Derartige Vorrichtungen werden auch als 'Bremsspulen' bzw. 'Gleichstrombremsen' bezeichnet.

Aus dem Stand der Technik sind unterschiedlichste Vorrichtungen zum Bremsen und Beschleunigen von Metallschmelze in Kokillen bekannt. Beispielsweise ist aus der WO 2021/132821 A1 eine Vorrichtung bekannt, bei der im Bereich des Gießspiegels vier Spulengruppen angeordnet sind, die mit einem vierphasigen Wechselstromsystem angespeist werden und dabei in einem Brems- und Beschleunigungsmodus betrieben werden können und wobei in einem Bereich unterhalb des Tauchrohres ebenfalls mit Gleisstrom ansteuerbare Bremsspulen angeordnet sind.

Beispielsweise offenbaren die JP 4910357 B2 und die JP 2006255759 A jeweils eine insgesamt vier Spulengruppen umfassende Vorrichtung für eine Stranggießkokille, die in einem Brems- und Beschleunigungsmodus sowie in einem Rührmodus betrieben werden kann, wobei je zwei Spulengruppen entlang der Breitseitenplatten der Kokille und in Höhe des Gießspiegels angeordnet sind. Auch ist aus der CN 205816758 U eine Vorrichtung bekannt, die an jeder Breitseitenplatte einer Kokille in Querrichtung jeweils zwölf Spulen umfasst, die mit von einem dreiphasigen Stromsystem angespeist werden und in unterschiedlichen Brems-, Beschleunigungs- und Rührmodi betrieben werden kann.

Elektromagnetische Wanderfelder können weiterhin auch direkt mit statischen Feldern überlagert werden. So offenbart die EP 2 500 121 B1 zusätzlich zu einem inneren Joch mit einer in einem Rührmodus betreibbaren Spulenanordnung zur Erzeugung eines Wanderfeldes ein in gleicher Höhe einer Kokille angeordnetes äußeres Joch für ein statisches Magnetfeld, dessen Spulen mit Gleichstrom gespeist werden. Dabei sind sowohl die Spulen als auch das jeweilige Joch zur Erzeugung des Wanderfeldes bzw. des statischen Magnetfeldes jeweils voneinander unabhängig bzw. baulich getrennt.

Der Erfindung liegt die Aufgabe zugrunde, den Stand der Technik weiterzuentwickeln und eine Vorrichtung zur Beeinflussung der Strömung von flüssiger Metallschmelze in einer Stranggießkokille anzugeben, wobei die Vorrichtung sowohl in einem Brems- und Beschleunigungsmodus als auch in einem Rührmodus betreibbar ist, einen einfachen konstruktiven Aufbau bei gleichzeitig hohem Wirkungsgrad aufweist und bei der der Aufwand zur Umrüstung bzw. Umschaltung zwischen den einzelnen Modi möglichst gering ist.

Die Aufgabe wird erfindungsgemäß durch eine elektromagnetische Rühr- und Bremseinrichtung mit den Merkmalen des Anspruchs 1 und ein Verfahren mit den Merkmalen des Anspruchs 12 gelöst.

Vorteilhafte Ausgestaltungen der Erfindung sind Gegenstand der Unteransprüche.

Eine erfindungsgemäße elektromagnetische Rühr- und Bremseinrichtung für eine Kokille zum Gießen von Metallbrammen umfasst eine an einer ersten Breitseitenplatte der Kokille angeordnete erste Spulenanordnung und eine an einer zweiten Breitseitenplatte der Kokille angeordnete zweite Spulenanordnung. Die erste und die zweite Spulenanordnung sind in einer ersten Ebene, die normal zur Gießrichtung der Kokille verläuft, angeordnet und umfassen jeweils eine Mehrzahl von Spulen, die von einem dreiphasigen Gleich- und Wechselstromsystem anspeisbar sind und deren Achsen jeweils normal zur ersten bzw. zur zweiten Breitseitenplatte der Kokille orientiert sind. Unter einem dreiphasigen Gleich- und Wechselstromsystem wird im Folgenden eine Stromquelle verstanden, die drei Phasenleitungen umfasst in den Phasenleitungen jeweils entweder Wechselströme oder mit einem Gleichstromanteil überlagerte Wechselströme für die Anspeisung der ersten und der zweiten Spulenanordnung bereitstellt. Die Frequenz der Wechselströme bei einem derartigen Stromsystem ist einstellbar, besitzt jedoch für alle Phasenleitungen denselben Wert. Die Wechselströme der einzelnen Phasenleitungen weisen eine feste Phasenverschiebung zueinander auf.

Ein allfälliger Gleichstromanteil ist unter bestimmten Produktionsbedingungen erforderlich und bewirkt einen statischen Feldanteil, der eine Bremswirkung auf die Metallschmelze in Höhe der ersten und zweiten Spulenanordnung ausübt. Dies kann notwendig sein, um beispielsweise bei großen Gießbreiten die vertikale Strömungsgeschwindigkeit der Metallschmelze zu begrenzen um so den Einzug von nicht aufgeschmolzenem Gießpulver zu verhindern.

Durch die vorgenannte erste und die zweite Spulenanordnung ist die elektromagnetische Rühr- und Bremseinrichtung eingerichtet, sich in der Kokille bewegende elektromagnetische Wanderfelder und/oder stationäre magnetische Felder zu erzeugen.

Weiterhin weisen die erste und die zweite Spulenanordnung beidseits einer zweiten Mittenebene ε₂, die parallel zur Gießrichtung der Kokille und normal zur ersten Breitseitenplatte verläuft, jeweils eine Anzahl von 3m+1 Spulen auf, wobei m eine natürliche Zahl ist. Beispielsweise weisen die erste und die zweite Spulenanordnung im Fall von m gleich 1, 2 oder 3 insgesamt jeweils 8, 14 oder 20 Spulen auf. Dabei können jene beiden Spulen in jeder Gruppe, die aufgrund ihrer Anordnung an der Kokille den geringsten bzw. den größten Abstand zur zweiten Mittenebene ε₂ aufweisen (und die folgend als die 'innersten' bzw. 'äußersten' Spulen bezeichnet werden), jeweils von derselben Phasenleitung angespeist werden , wobei die Stromdurchflussrichtung dieser beiden Spulen relativ zu einander gleichgerichtet oder entgegengesetzt sein kann.

Die genannte Spulenanordnung und Spulenanzahl bewirken, dass pro Spulengruppe die Anzahl der Spulen, die jeweils mit derselben Phasenleitung angespeist werden, nicht gleich ist, sondern dass die Anzahl jener Spulen, die mit derselben Phasenleitung angesteuert werden wie die vorgenannten innersten und äußersten Spulen, um 1 größer ist als die Anzahl der Spulen, die mit jeweils einer der beiden anderen Phasenleitung angespeist werden. Beispielsweise werden bei der Wahl von m = 2 insgesamt 14 Spulen an jeder Breitseitenplatte der Kokille angeordnet, wobei jeweils sieben Spulen beidseits der zweiten Mittenebene ε₂ platziert sind. Von diesen sieben Spulen werden drei Spulen (nämlich die - wie vorab beschrieben - innerste und äußerste sowie einem mittlere Spule) beispielsweise von einer ersten Phasenleitung des dreiphasigen Gleich- und Wechselstromsystems angespeist, während je zwei Spulen von einer zweiten und dritten Phasenleitung des dreiphasigen Gleich- und Wechselstromsystems angespeist werden. Die Stromdurchflussrichtung durch die Spulen ist in dieser Betrachtung unerheblich.

Um vorteilhaft möglichst gleichmäßige elektromagnetische Wanderfelder zu erzielen, ist es einerseits erforderlich, dass sich diese zu möglichst gleichen Teilen aus den Beiträgen jener Spulen zusammensetzen, die jeweils mit derselben Phasenleitung angespeist werden. Der Ausdruck 'gleichmäßig' bezieht sich hierbei sowohl auf die räumliche Verteilung als auch auf die Kraftwirkung der Wanderfelder auf die Metallschmelze in der Kokille.

Andererseits unterliegen die von der 'innersten' und 'äußersten' Spule erzeugten elektromagnetischen Felder einer räumlichen Streuwirkung und werden folglich in ihrer Wirkung abgeschwächt, weil die 'innerste' und 'äußerste' Spule jeweils nur zu einer einzigen weiteren Spule unmittelbar benachbart sind. So sind auch die beiden 'innersten' Spulen an ein- und derselben Kokillenbreitseite zueinander aufgrund der Strömungsverhältnisse innerhalb der Kokille - beispielsweise aufgrund der Wirkung des Tauchrohrs - zueinander weiter beabstandet als eine jeweils unmittelbar benachbarte Spule auf derselben Seite der zweiten Mittenebene ε₂.

Die beiden beschriebenen Effekte - eine höhere Anzahl von Spulen mit derselben Phasenanspeisung wie die 'innerste' und 'äußerste' Spule einerseits sowie die Abschwächung der Wirkung dieser Spulen aufgrund von deren randseitiger Lage andererseits - kompensieren sich zu großen Teilen gegenseitig, sodass zur Erzielung von möglichst gleichmäßigen elektromagnetischen Wanderfeldern im vorgenannten Sinne in der Regel keine weiteren konstruktiven Maßnahmen erforderlich sind. Allenfalls ist eine geringfügige Anpassung der Breite der 'innersten' und/oder 'äußersten' Spule nötig, jedoch keine Änderung der Windungsanzahl oder der Dicke des die Spule ausbildenden stromführenden Leiters. Somit können durch die vorgenannte Wahl der Spulenanzahl und Spulenanordnung vorteilhaft gleichmäßige elektromagnetische Wanderfelder bei allenfalls geringem konstruktivem Aufwand erzielt werden.

Weiterhin umfasst die elektromagnetische Rühr- und Bremseinrichtung ein erstes und ein zweites magnetisch leitendes, jeweils einteilig ausgebildetes Außenjoch. Jede Spule der ersten und der zweiten Spulenanordnung ist auf einem jeweiligen magnetisch leitenden Spulenjoch der erfindungsgemäßen Rühr- und Bremseinrichtung angeordnet. Dabei sind die kokillenabgewandten Enden jedes Spulenjochs der ersten Spulenanordnung miteinander über das erste Außenjoch und die kokillenabgewandten Enden jedes Spulenjochs der zweiten Spulenanordnung miteinander über das zweite Außenjoch verbunden. Anders ausgedrückt: die erfindungsgemäße Rühr- und Bremseinrichtung weist pro Spule ein eigenes Spulenjoch sowie pro Breitseitenplatte ein Außenjoch auf, wobei das Außenjoch an einer Breitseitenplatte jedoch nicht mit dem Außenjoch an der gegenüberliegenden Breitseitenplatte verbunden ist und somit kein die Kokille umschließendes Joch bildet.

Weiterhin umfasst die elektromagnetische Rühr- und Bremseinrichtung magnetisch leitende Polschuhe an der kokillenzugewandten Seite eines jeden Spulenjochs der ersten und zweiten Spulenanordnung, wobei die Polschuhe in einer ersten oder zweiten Stützplatte der Kokille angeordnet sind. Die erste Ebene kann beispielsweise durch die geometrischen Mittelpunkte der endseitigen, kokillenzugewandten Querschnittsfläche der Polschuhe der ersten und zweiten Spulenanordnung an den jeweiligen Außenflächen der ersten bzw. zweiten Breitseitenplatte definiert werden.

Durch die beschriebene Anordnung von Außenjoch sowie Spulenjoch und Polschuh je Spule wird der magnetische Fluss der von der ersten Spulenanordnung erzeugten elektromagnetischen Wanderfelder vorteilhaft in Richtung des Gießvolumens der Kokille geführt und Streufelder werden weitgehend vermieden.

Weiterhin umfasst die elektromagnetische Rühr- und Bremseinrichtung an der ersten und zweiten Breitseitenplatte jeweils eine an der ersten und zweiten Spulenanordnung angeordnete Schaltvorrichtung mit Terminals und Verbindungselementen, wobei jedes Verbindungselement mit jeweils zwei Terminals reversibel elektrisch verbindbar ist.

Unter 'reversibel' wird in diesem Zusammenhang im Weiteren eine form- oder kraftschlüssige elektrische Verbindung (z.B. in Form einer Klemmung, einer Schraub- oder einer Steckverbindung) zwischen zwei Elementen, jedoch keine stoffschlüssige Verbindung (z.B. durch Löten oder Schweißen) verstanden. Daraus folgt, dass die Verbindung eines ersten reversibel verbindbaren elektrischen Anschlusspunktes mit einem zweiten elektrischen Anschlusspunkt dahingehend (z.B. während eines Wartungseinsatzes) verändert werden kann, dass nach erfolgter Änderung der erste Anschlusspunkt nicht mehr mit dem zweiten, sondern mit einem von diesem verschiedenen Anschlusspunkt elektrisch verbunden ist ("Umschließen"). Im Gegensatz dazu ist eine permanent installierte elektrische Leitung zwischen zwei elektrischen Anschlusspunkten nicht reversibel verbindbar und dementsprechend nicht dazu vorgesehen, im beschriebenen Sinne "umgeschlossen" zu werden.

Durch Ändern der Anschlusskonfiguration der Verbindungselemente der Schaltvorrichtung kann die elektromagnetische Rühr- und Bremseinrichtung in besonders einfacher Weise lediglich durch das vorgenannte Umschließen für eine nachfolgende Gießkampagne umkonfiguriert werden, sodass die erste und zweite Spulenanordnung für die Gießkampagne wahlweise in einem Rührmodus oder in einem Brems- und Beschleunigungsmodus betrieben werden können. Unter einer Gießkampagne wird das Gießen einer oder mehrerer Metallbrammen mittels der Kokille unter Beibehaltung bestimmter Gießparameter, jedenfalls aber unter Beibehaltung des Gießmodus für die erste und zweite Spulenanordnung verstanden.

Die Schaltvorrichtung der erfindungsgemäßen elektromagnetischen Rühr- und Bremseinrichtung ermöglicht somit in vorteilhafter Weise den Wechsel zwischen einem Rührmodus und in einem Brems- bzw. Beschleunigungsmodus direkt an der Kokille selbst, ohne dass diese dafür ausgebaut werden müsste. Bei einem manuellen Umschließen der Verbindungselemente der Schaltvorrichtung beispielsweise müssen in der Regel dafür lediglich die Kokillenabdeckung entfernt und die Anschlüsse in beschriebener Weise geändert werden, was eine große Zeitersparnis darstellt.

Weiterhin kann speziell für einen Wechsel zwischen einem Bremsmodus und einem Beschleunigungsmodus auch das beschriebene Ändern der elektrischen Anschlusskonfiguration selbst entfallen, da in diesem Fall lediglich die elektrische Ansteuerung der einzelnen Spulen der ersten und zweiten Spulenanordnung geändert werden muss, beispielsweise durch eine Umkehrung einer Phasenverschiebung ϕ zwischen den einzelnen Phasenleitungen des dreiphasigen Gleich- und Wechselstromsystems.

In einer bevorzugten Ausführung der erfindungsgemäßen Rühr- und Bremseinrichtung werden eine oder mehrere Spulen der ersten Spulenanordnung und eine oder mehrere Spulen der zweiten Spulenanordnung zu einer Spulengruppe zusammengefasst. Dies bedeutet, dass die Spulen einer Spulengruppe elektrisch derart miteinander verschaltet werden, dass alle Spulen einer Spulengruppe jeweils von derselben Phasenleitung des dreiphasigen Gleich- und Wechselstromsystems angespeist werden können. Eine Spulengruppe kann dabei sowohl Spulen der ersten Spulenanordnung als auch Spulen der zweiten Spulenanordnung umfassen. Weiterhin können die Spulen einer Spulengruppe zueinander in Serie oder parallel sowie in einer Kombination aus Serien- und Parallelschaltung verschaltet sein. Jede Spulengruppe wird dabei von einer anderen Phasenleitung des dreiphasigen Gleich- und Wechselstromsystems angespeist. Die Wechselströme aller Phasenleitungen weisen jeweils dieselbe Frequenz auf, welche in einem Bereich zwischen 0 und 5 Hz liegt. Zwischen den Wechselströmen der einzelnen Phasenleitungen besteht eine feste Phasenverschiebung ϕ. Bei Frequenzen in dem genannten Bereich ist die durch Wirbelströme verursachte Abschwächung des magnetischen Feldes in der Kokille relativ gering, sodass die einzelnen Modi der Rühr- und Bremseinrichtung mit einem hohen Wirkungsgrad ausgeführt werden können.

Gemäß einer weiteren bevorzugten Ausgestaltung wird für m ein Wert größer oder gleich 2 gewählt, sodass sowohl die erste als auch die zweite Spulenanordnung der erfindungsgemäßen Rühr- und Bremseinrichtung jeweils zumindest zwei Spulen einer jeden Spulengruppe umfasst. Durch eine Erhöhung der Anzahl der Spulen pro Spulengruppe bzw. pro Spulenanordnung lassen sich die elektromagnetischen Wanderfelder mit entsprechend höherer räumlicher Auflösung entlang der Umfangsrichtung der Kokille einstellen. Dabei können unterschiedliche Spulengruppen Spulen unterschiedlicher Bauart - beispielsweise mit unterschiedlicher Erstreckung entlang einer Breitenplatte der Kokille - aufweisen.

Gemäß einer weiteren bevorzugten Ausgestaltung der Erfindung sind die Polschuhe der ersten und zweiten Spulenanordnung derart ausgestaltet, dass sich die endseitige, kokillenzugewandte Querschnittsfläche der Polschuhe jeweils auf einen um mindestens 30% reduzierten Wert im Vergleich zur Querschnittsfläche des zugehörigen Spulenjochs verringert, wobei in diesem Zusammenhang eine Querschnittsfläche parallel zur jeweiligen Breitseitenplatte der Kokille verläuft. Ein oder mehrere der magnetischen Polschuhe können aus einem magnetisch hochpermeablem Material aus einer Kobalt-Eisen-Legierung bestehen, wobei das hochpermeable Material einen massebezogenen Kobaltanteil größer oder gleich 17% aufweist.

An der Außenseite einer Breitseitenplatte einer Kokille sind in geringen Abständen zueinander eine Vielzahl von Stützelementen zur mechanischen Stützung derselben, beispielsweise Schrauben, sowie Kühlkanäle zur Durchleitung eines Kühlmittels angeordnet. In einer die Breitseitenplatte unmittelbar kontaktierenden Stützplatte sind diese Stützelemente bzw. Kühlkanäle aus konstruktiven Gründen ebenfalls ausgeführt bzw. setzen sich in dieser fort. Um daher die Polschuhe möglichst nahe an die Außenfläche der betreffenden Breitseitenplatte heranzuführen und dadurch eine Streuung der von der erfindungsgemäßen Rühr- und Bremsvorrichtung erzeugten magnetischen Felder möglichst gering zu halten, ist eine genannte Querschnittsverringerung der Polschuhe - insbesondere in Breitenrichtung der Kokille - erforderlich, um die verjüngten Enden der Polschuhe in Ausnehmungen zwischen den genannten Störstrukturen der Stützplatte anordnen zu können. Da weiterhin ein vorgenanntes hochpermeables Material eine höhere magnetische Sättigungsflussdichte als reines Eisen aufweist, kann mittels aus diesem Material gefertigten, verjüngten Polschuhen ein entsprechend höherer magnetischer Fluss in die Kokille eingeleitet werden im Vergleich zu Polschuhen, die dieselbe Form bzw. Verjüngung aufweisen, jedoch aus herkömmlichem Eisen gefertigt sind.

In einer besonders bevorzugten Ausgestaltung der erfindungsgemäßen Vorrichtung sind ein oder mehrere Polschuhe der ersten und zweiten Spulenanordnung an ihren kokillenzugewandten Enden nach oben geführt, sodass die endseitige, kokillenzugewandten Querschnittsfläche eines derartigen Polschuhs in vertikaler Richtung zur entsprechenden Querschnittsflächen des zugehörigen Spulenjochs versetzt ist. Die Stützplatte für eine Breitseitenplatte einer Kokille ist unterhalb einer Gießbühne, zumeist unterhalb einer entsprechenden Kokillenabdeckung, angeordnet. Aus baulichen Gründen ist daher der Raum zum Anordnen zusätzlicher Strukturen, wie beispielsweise einer Spulenanordnung der erfindungsgemäßen Vorrichtung, in vertikaler Richtung begrenzt. Durch die genannte Ausgestaltung der nach oben geführten Enden der Polschuhe lässt sich der von der Spulenanordnung erzeugte magnetische Fluss in vertikaler Richtung innerhalb der Stützplatte zu einer gewünschten Position des oder in der Nähe des Gießspiegels der Kokille führen, sodass dadurch vorteilhaft eine Rühr- oder Bremswirkung der erfindungsgemäßen Vorrichtung am oder in der Nähe des Gießspiegels bewirkt werden kann.

Gemäß einer weiteren bevorzugten Ausgestaltung der Erfindung können die Verbindungselemente und die Terminals derart angeordnet sein, dass zwischen einem Rührmodus und einem Brems- und Beschleunigungsmodus umgeschaltet werden kann. Dies ist vorteilhaft, da der Modus, in dem die erfindungsgemäße Vorrichtung betrieben wird, im Wesentlichen von den Gießparametern und der zu erzielenden Produktqualität bzw. der vorgegebenen Stahlsorte der Metallschmelze abhängt.

Die Schaltvorrichtung kann als ein elektrischer Schalter ausgebildet sein, welcher fernschalttechnisch, beispielsweise von einer Anlagenautomatisierung, angesteuert werden kann. In der Folge ist kein manueller Eingriff für das Umschalten mehr nötig, sodass zu diesem Zweck ein Ausbau der Kokillenabdeckung entfallen kann. Diese Ausgestaltung ist besonders vorteilhaft, weil damit ein Umschalten zwischen den einzelnen Gießmodi beim Wechsel zwischen aufeinanderfolgenden Gießkampagnen ermöglicht wird (beispielsweise im Zuge einer Änderung der Gießbreite), ohne dass dafür ein manueller Bedienereingriff an der Kokille selbst nötig wird. Auch ein erneutes Angießen für einen geänderten Gießmodus bei einem derartigen Wechsel zwischen aufeinanderfolgenden Gießkampagnen kann mit dieser Ausgestaltung vorteilhaft vermieden werden.

Gemäß einer weiteren bevorzugten Ausgestaltung der Erfindung sind die Spulen der ersten und der zweiten Spulenanordnung als Hohlleiter ausgeführt, in die ein Kühlmedium - beispielsweise Wasser - eingespeist bzw. durchgeleitet werden kann. Ein Hohlleiter ist in diesem Zusammenhang somit als ein Kühlmittel führender elektrischer Leiter und nicht als ein elektrischer Hohlleiter zur Erzeugung von TE- oder TM-Wellen zu verstehen. Beispielsweise können die Einlässe und die Auslässe der einzelnen Spulen der ersten Spulenanordnung sowie der zweiten Spulenanordnung jeweils mittels Sammelleitungen zu einem gemeinsamen Einspeisepunkt bzw. Auslasspunkt an der Kokille zusammengefasst werden, was die Anzahl der zur Kokille führenden Kühlmittelleitungen verringert.

Durch die Ausgestaltung der Spulen als Hohlleiter im vorgenannten Sinn kann die thermische Belastung des Spulenmaterials, die einerseits durch Ohm'sche Verluste im Spulenmaterial selbst als auch durch von der Kokille abgeleitete Gießwärme hervorgerufen wird, kontrolliert werden. Insbesondere können dadurch die Temperaturen der betreffenden Spulen auf einen vorgegebenen Wert geregelt werden, indem beispielsweise die Temperatur und/oder der durch die Spulen hindurchgeleitete Kühlmittelstrom als Stellgrößen verwendet werden. Da der ohmsche Widerstand des Spulenmaterials - beispielsweise Kupfer - temperaturabhängig ist, kann - bei vorgegebener Stromstärke - durch eine Temperaturregelung eine gleichbleibende Stärke des von den Spulen erzeugten Magnetfeldes realisiert bzw. es kann eine thermische Beschädigung der Spulen verhindert werden.

Gemäß einer weiteren bevorzugten Ausgestaltung umfasst die erfindungsgemäße Rühr- und Bremseinrichtung eine dritte und eine vierte Spulenanordnung zur Erzeugung zumindest zweier statischer Magnetfelder in einer zweiten Ebene, die sich normal zur Gießrichtung der Kokille erstreckt, wobei die dritte Spulenanordnung an der ersten Breitseitenplatte und die vierte Spulenanordnung an der zweiten Breitseitenplatte der Kokille angeordnet ist. Die dritte und vierte Spulenanordnung können jeweils auch mehr als zwei Spulen umfassen. Ein Teil der Spulen der dritten und vierten Spulenanordnung kann - in Querrichtung der Kokille gesehen - jeweils vor bzw. hinter dem Tauchrohr der Kokille angeordnet sein.

Als 'ein' statisches Magnetfeld wird in diesem Zusammenhang ein Feld verstanden, das von zwei einander an der Kokille direkt gegenüberliegenden Spulen erzeugt wird, wobei die erste der beiden Spulen eine Spule aus der dritten Spulenanordnung und die zweite Spule eine Spule aus der vierten Spulenanordnung ist. Anders ausgedrückt wird 'ein' statisches Magnetfeld in diesem Sinn von einem Paar Spulen gebildet, deren Spulenachsen auf verschiedenen Breitseitenplatten angeordnet sind und einander direkt gegenüberliegen.

Die Spulen der dritten und vierten Spulenanordnung umfassen jeweils zumindest zwei Spulen und können von einer gemeinsamen oder mehreren separaten Gleichstromquellen angespeist werden. Weiterhin sind die Spulen der dritten und vierten Spulenanordnung jeweils auf einem eigenen magnetisch leitenden Spulenjoch angeordnet. Jedes Spulenjoch ist kokillenseitig jeweils mit einem magnetisch leitenden Polschuh verbunden, der jeweils in der ersten oder zweiten Stützplatte der Kokille in der zweiten Ebene angeordnet ist. Dabei sind die kokillenabgewandten Enden jedes Spulenjochs der dritten Spulenanordnung über ein drittes, einteiliges magnetisch leitendes Außenjoch miteinander verbunden. Ebenso sind die kokillenabgewandten Enden jedes Spulenjochs der vierten Spulenanordnung über ein viertes, einteiliges magnetisch leitendes Außenjoch miteinander verbunden. Das Außenjoch der dritten Spulenanordnung ist dabei mechanisch nicht mit dem Außenjoch der vierten Spulenkonfiguration verbunden. Diese Konfiguration erlaubt vorteilhaft die ausschließliche Führung des magnetischen Flusses außerhalb der Kokille innerhalb von magnetisch leitenden Materialien ohne Verwendung eines die Kokille umschließenden Jochs.

Entsprechend der Position der Polschuhe der dritten und vierten Spulenanordnung wird in der zweiten Ebene das erzeugte statische Magnetfeld in den Innenraum der Kokille geleitet, wo es eine erwünschte Bremswirkung auf den Fluss der Schmelze innerhalb der Kokille entgegen der Gießrichtung ausübt. Die zweite Ebene kann beispielsweise durch die geometrischen Mittelpunkte der Auflageflächen der Polschuhe der dritten und der vierten Spulenanordnung an den jeweiligen Außenflächen der ersten bzw. zweiten Breitseitenplatte definiert werden. Im einfachsten Fall umfassen die dritte und die vierte Spulenanordnung jeweils zwei Spulen.

Gemäß einer bevorzugten Weiterbildung ist die zweite Ebene 450mm bis 800mm in Gießrichtung vom eintrittsseitigen Ende der Kokille beabstandet. Dadurch entfaltet sich die Bremswirkung der dritten und vierten Spulenanordnung in einem Bereich, der bei einer im Wesentlichen senkrecht orientierten Kokille in der Regel unterhalb der Austrittsöffnungen des Tauchrohres der Kokille liegt.

Gemäß einer besonders bevorzugten Weiterbildung können bei einer jeweils mehrere Spulen umfassenden dritten und vierten Spulenanordnung eine oder mehrere Spulen der dritten Spulenanordnung sowie eine oder mehrere Spulen der vierten Spulenanordnung jeweils aus einer separaten Gleichstromquelle gespeist werden. Anders ausgedrückt: es kann jede einzelne Spule der dritten und vierten Spulenanordnung aus jeweils einer separaten Gleichstromquelle gespeist werden, es können bei dieser Ausgestaltung jedoch auch mehrere Spulen der dritten und vierten Spulenanordnung jeweils gemeinsam von derselben Gleichstromquelle gespeist werden. Insbesondere können einander an der ersten und an der zweiten Breitseitenplatte gegenüberliegende Spulen der dritten und vierten Spulenanordnung miteinander in Serie geschaltet sein bzw. jeweils aus derselben Gleichstromquelle gespeist werden. Diese Ausgestaltung ermöglicht es, in Gießrichtung gesehen, im linken und im rechten Teil der Kokille jeweils Magnetfelder mit unterschiedlicher Stärke zu erzeugen und damit eine asymmetrisch verlaufende Bremswirkung auf die Metallschmelze auszuüben, um beispielsweise einen asymmetrischen Fluss der Metallschmelze innerhalb der Kokille auszugleichen.

Bei dem erfindungsgemäßen Verfahren zum Gießen einer Metallbramme in einer Kokille mit einer erfindungsgemäßen elektromagnetischen Rühr- und Bremseinrichtung werden in einem ersten Schritt die elektrischen Anschlussleitungen des dreiphasigen Gleich- und Wechselstromsystems mit den Anschlussterminals reversibel elektrisch verbunden. Weiterhin werden die Verbindungselemente mit den umschaltbaren Terminals der Schaltvorrichtung reversibel elektrisch verbunden. Das Anschließen der elektrischen Anschlussleitungen und der Verbindungselemente für die erste und die zweite Spulenanordnung erfolgt dabei entsprechend einem zuvor festgelegten Gießmodus, in dem die erste und zweite Spulenanordnung in vorbeschriebener Weise entweder in einem Rührmodus oder in einem Brems- und Beschleunigungsmodus angesteuert werden.

In einem darauffolgenden Schritt des erfindungsgemäßen Verfahrens erfolgt das Angießen eines Gießstranges an der Kokille, was beispielsweise unter Zuhilfenahme eines Kaltstranges durch die Kokille erfolgen kann. Bei dem Gießstrang kann es sich um den ersten Gießstrang einer Gießkampagne handeln. Gleichzeitig werden durch Anspeisen der ersten und der zweiten Spulenanordnung aus dem dreiphasigen Gleich- und Wechselstromsystem elektromagnetische Wanderfelder entsprechend einem vorgegebenen Rührmodus oder einem Brems- und Beschleunigungsmodus für die erste und die zweite Spulenanordnung erzeugt. Zudem können ein oder mehrere statische Magnetfelder in der zweiten Ebene durch Anspeisen der dritten und der vierten Spulenanordnung aus der einen oder den mehreren Gleichstromquellen erzeugt werden.

Bei einer weiteren Ausgestaltung des erfindungsgemäßen Verfahrens mit einer erfindungsgemäßen elektromagnetischen Rühr- und Bremseinrichtung, bei der die Schaltvorrichtung als ein fernschalttechnisch ansteuerbarer elektrischer Schalter ausgebildet ist, werden durch Anspeisen der ersten und der zweiten Spulenanordnung aus dem dreiphasigen Gleich- und Wechselstromsystem elektromagnetische Wanderfelder erzeugt, die sich in der Kokille - bzw. relativ zu dieser - bewegen und entweder einem ersten oder einem zweiten Rühr- oder Brems- und Beschleunigungsmodus entsprechen. Zum Zwecke des Wechselns vom ersten auf den zweiten Rühr- oder Brems- und Beschleunigungsmodus erfolgt das reversible elektrische Verbinden der Verbindungselemente mit den umschaltbaren Terminals fernschalttechnisch, beispielsweise via Ansteuerung der Schaltvorrichtung durch eine Anlagenautomatisierung. Dabei bleibt die Verbindung zwischen den elektrischen Anschlussleitungen des dreiphasigen Gleich- und Wechselstromsystems mit den Anschlussterminals der erfindungsgemäßen Rühr- und Bremseinrichtung bestehen, jedoch wird das Gleich- und Wechselstromsystems während dieses Umschaltvorgangs bevorzugt stromlos geschaltet, um elektrische Überschläge zu vermeiden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das in Zusammenhang mit den Figuren näher erläutert wird. Dabei zeigen:
Figur 1 (FIG 1) einen Schnitt durch ein schematisches Ausführungsbeispiel der erfindungsgemäßen elektromagnetischen Rühr- und Bremseinrichtung,
Figur 2 (FIG 2) eine Schrägansicht einer baulichen Hälfte des Ausführungsbeispiels von FIG 1,
Figur 3 (FIG 3) eine Verschaltung des erfindungsgemäßen Ausführungsbeispiels aus FIG 1 zum Betrieb in einem Brems- und Beschleunigungsmodus,
Figur 4 (FIG 4) eine Verschaltung des erfindungsgemäßen Ausführungsbeispiels zum Betrieb in einem Rührmodus, und
Figur 5 (FIG 5) einen Schnitt des erfindungsgemäßen Ausführungsbeispiels in einer zweiten Ebene.

Einander entsprechende Teile sind in den Figuren mit denselben Bezugszeichen versehen.

FIG 1 zeigt schematisch einen Schnitt durch ein Ausführungsbeispiel der erfindungsgemäßen elektromagnetischen Rühr- und Bremseinrichtung 1, das an einer Kokille 2 zum Gießen von Metallbrammen angeordnet ist. Weiterhin zeigt FIG 1 eine erste, zweite und dritte Raumrichtung X, Y und Z, die miteinander ein orthogonales Dreibein bilden. Die Bildebene von FIG 1 ist normal zur Querrichtung der Kokille 2 ausgerichtet, wobei die Querrichtung mit der ersten Raumrichtung X zusammenfällt. Die Gießrichtung der Kokille verläuft entgegengesetzt zur dritten Raumrichtung Z.

Die Kokille 2 umfasst eine erste Breitseitenplatte 5 und eine zweite Breitseitenplatte 5', die im Wesentlichen normal zur zweiten Raumrichtung Y orientiert und in einem Abstand voneinander beabstandet sind, der der Dicke einer mit der Kokille 2 gegossenen Metallbramme entspricht und auch als Gießdicke bezeichnet wird. Die erste und die zweite Breitseitenplatte 5, 5' sind auf einer jeweiligen ersten bzw. zweiten Stützplatte 7, 7' montiert, die die während eines Gießvorganges erforderliche Stabilität und Kühlung der ersten und zweiten Breitseitenplatte 5 und 5' gewährleisten. Beispielsweise verlaufen in oder zwischen den Breitseitenplatten 5, 5' und den jeweiligen Stützplatten 7, 7' Kühlkanäle, durch die ein Kühlmittel zur Abfuhr der Gießwärme aus der Kokille 2 geleitet werden kann (in FIG 1 nicht dargestellt). Derartige Ausgestaltungen einer Kühlung sowie Anordnungen von Breitseiten- und Stützplatten sind dem Fachmann bekannt und nicht Gegenstand der Erfindung.

Über ein Tauchrohr 3, das am eingießseitigen Ende 2' der Kokille 2 in deren Innenraum ragt, wird flüssige Metallschmelze 9 in die Kokille 2 eingebracht, wobei die Metallschmelze 9 im Wesentlichen parallel zu den Breitseitenplatten 5 und 5' durch eine oder mehrere Austrittsöffnungen 4 aus dem Tauchrohr 3 ausströmt. Das Einbringen der Metallschmelze 9 erfolgt während des Gießvorganges - abgesehen von einer kurzen Angießphase - derart, dass die Austrittsöffnungen 4 vollständig unterhalb des Gießspiegels 19 liegen, der von der Oberfläche, der in die Kokille 2 eingebrachten Metallschmelze 9 gebildet wird. Ein teilerstarrter Gießstrang (in FIG 1 nicht dargestellt) wird von Stützrollen 16, 16', 16", die in Gießrichtung gesehen hinter der ersten und zweiten Breitseitenplatte 5, 5' bzw. hinter (in FIG 1 ebenfalls nicht dargestellten) Schmalseitenplatten der Kokille 2 angeordnet sind, beim Austritt aus der Kokille 2 mechanisch gestützt. Weiterhin werden die erste und zweite Breitseitenplatte 5, 5' zusammen mit der ersten und zweiten Stützplatte 7, 7' sowie die (nicht dargestellten) Schmalseitenplatten von einer Oszillationsvorrichtung 18 während des Gießvorganges permanent in Gießrichtung auf- und abbewegt ("oszilliert"), um ein Anhaften der erstarrenden Metallschmelze 9 an den Innenflächen der Kokille 2 zu verhindern.

An der Kokille 2 ist eine erfindungsgemäße elektromagnetische Rühr- und Bremseinrichtung 1 angeordnet, die eine erste Spulenanordnung 11 an der ersten Breitseitenplatte 5 und eine zweite Spulenanordnung 11' an der zweiten Breitseitenplatte 5' aufweist. Die erste und die zweite Spulenanordnung 11, 11' des Ausführungsbeispiels sind jeweils in bzw. entlang einer ersten Ebene 10 angeordnet, die normal zur Gießrichtung der Kokille 2 orientiert ist. Weiterhin umfassen die erste und die zweite Spulenanordnung 11, 11' jeweils eine Mehrzahl einzelner Spulen 31...38 bzw. 31'...38', deren Achsen jeweils normal zur ersten bzw. zur zweiten Breitseitenplatte 5, 5' der Kokille 2 orientiert sind. Jede der Spulen 31...38 bzw. 31'...38' ist auf einem eigenen magnetisch leitenden Spulenjoch 30 bzw. 30' angeordnet, wobei die kokillenabgewandten Enden jedes Spulenjochs 30 der ersten Spulenanordnung 11 miteinander über ein erstes, magnetisch leitendes Außenjoch 13 und die kokillenabgewandten Enden jedes Spulenjochs 30' der zweiten Spulenanordnung 11' miteinander über ein zweites, magnetisch leitendes Außenjoch 13' verbunden sind.

An der kokillenzugewandten Seite jedes Spulenjochs 30, 30' der ersten und zweiten Spulenanordnung 11, 11' sind magnetisch leitende Polschuhe 39, 39' angeordnet (FIG 2 bis 4, in FIG 1 nicht dargestellt), wobei jeder Polschuh 39, 39' in der ersten oder zweiten Stützplatte 7, 7' der Kokille angeordnet ist und die Außenseite der ersten bzw. zweiten Breitseitenplatte 5, 5' mechanisch kontaktiert. Die magnetisch nichtleitenden Stützplatten 7, 7' weisen entsprechende Ausnehmungen auf, durch die die magnetisch leitenden Polschuhe 39, 39' hindurchgeführt sind. Die erste Ebene 10 ist durch die geometrischen Mittelpunkte der endseitigen, kokillenzugewandten Querschnittsflächen der Polschuhe 39, 39' an den jeweiligen Außenflächen der ersten bzw. zweiten Breitseitenplatte 5, 5' definiert.

Weiterhin sind in FIG 1 eine dritte Spulenanordnung 21 an der ersten Breitseitenplatte 5 und eine vierte Spulenanordnung 21' an der zweiten Breitseitenplatte 5' der erfindungsgemäßen elektromagnetischen Rühr- und Bremseinrichtung 1 dargestellt.

Die dritte und die vierte Spulenanordnung 21, 21' des dargestellten Ausführungsbeispiels sind jeweils in bzw. entlang einer zweiten Ebene 20 angeordnet, die wiederum normal zur Gießrichtung der Kokille 2 orientiert ist. Die dritte und die vierte Spulenanordnung 21, 21' umfassen jeweils eine Mehrzahl einzelner Spulen 41, 42 bzw. 41', 42', deren Achsen jeweils normal zur ersten bzw. zur zweiten Breitseitenplatte 5, 5' der Kokille 2 orientiert sind. Jede der Spulen 41, 42 bzw. 41'...42' ist auf einem eigenen magnetisch leitenden Spulenjoch 40 bzw. 40' angeordnet, wobei die kokillenabgewandten Enden jedes Spulenjochs 40 der dritten Spulenanordnung 21 miteinander über ein drittes, magnetisch leitendes Außenjoch 23 und die kokillenabgewandten Enden jedes Spulenjochs 40' der vierten Spulenanordnung 21' miteinander über ein viertes, magnetisch leitendes Außenjoch 23' verbunden sind.

Wiederum sind an der kokillenzugewandten Seite jedes Spulenjochs 40, 40' der dritten und vierten Spulenanordnung 21, 21' magnetisch leitende Polschuhe 49, 49' angeordnet (FIG 2 bis 4, in FIG 1 nicht dargestellt), wobei jeder Polschuh 49, 49' in der ersten oder Stützplatte 7, 7' der Kokille angeordnet ist und die Außenseite der ersten bzw. zweiten Breitseitenplatte 5, 5' mechanisch kontaktiert. Die magnetisch nichtleitenden Stützplatten 7, 7' weisen wiederum entsprechende Ausnehmungen auf, durch die die magnetisch leitenden Polschuhe 49, 49' hindurchgeführt sind. Die zweite Ebene 20 ist durch die geometrischen Mittelpunkte der Auflageflächen der Polschuhe 49, 49' an den jeweiligen Außenflächen der ersten bzw. zweiten Breitseitenplatte 5, 5' definiert.

Figur 2 (FIG 2) zeigt eine Schrägansicht der baulichen Hälfte der erfindungsgemäßen elektromagnetischen Rühr- und Bremseinrichtung 1 gemäß dem Ausführungsbeispiel von FIG 1, die an der ersten Breitseitenplatte 5 der Kokille 2 (in FIG 2 nicht dargestellt) angeordnet ist. Die andere Hälfte der erfindungsgemäßen Vorrichtung ist spiegelbildlich ausgeführt und in FIG 1 an der zweiten Breitseitenplatte 5' angeordnet.

FIG 2 zeigt demgemäß die erste und die dritte Spulenanordnung 11 und 21 mit dem ersten und dritten Außenjoch 13 und 23. Die erste Spulenanordnung 11 umfasst im dargestellten Ausführungsbeispiel acht Spulen 31 bis 38, die jeweils auf einem eigenen Spulenjoch 30 angeordnet sind. Von jedem Spulenjoch 30 aus erstreckt sich entlang der zweiten Raumrichtung Y - d.h. normal zur ersten Breitseitenplatte 5 (in FIG 2 nicht dargestellt) - ein magnetisch leitender Polschuh 39. Weiterhin sind in FIG 2 die geometrischen Mittelpunkte der endseitigen, kokillenzugewandten Querschnittsflächen der Polschuhe 39 an die erste Breitseitenplatte 5 in Form von Kreuzen angedeutet, wobei diese Mittelpunkte die Lage einer ersten Ebene 10 normal zur dritten Raumrichtung Z definieren.

Weiterhin sind in FIG 2 die Spulen 41, 42 der dritten Spulenanordnung 21 dargestellt, die in Bezug auf die dritte Raumrichtung Z unterhalb der ersten Spulenanordnung 11 angeordnet sind. Die Spulen 41, 42 sind jeweils auf einem magnetisch leitenden Spulenjoch 40 angeordnet und axial in Richtung der zweiten Raumrichtung Y ausgerichtet. Ein magnetisch leitendes drittes Außenjoch 23 verbindet jedes Spulenjoch 40 der Spulen 41, 42 der dritten Spulenanordnung 21 miteinander. Ebenso verbindet ein magnetisch leitendes, viertes Außenjoch 23' jedes Spulenjoch 40' der Spulen 41', 42' der vierten Spulenanordnung 21' miteinander (in FIG 2 nicht dargestellt).

Von jedem Spulenjoch 40 erstreckt sich entlang der zweiten Raumrichtung Y ein Polschuh 49 durch eine entsprechende Ausnehmung in der ersten Stützplatte 7 in Richtung der ersten Breitseitenplatte 5, um den von den Spulen 41, 42 erzeugten magnetischen Fluss möglichst nahe an die Metallschmelze in der Kokille heranzuführen und so eine möglichst optimale Bremswirkung zu entfalten. In analoger Weise erstreckt sich von jedem Spulenjoch 40' der Spulen 41', 42' der vierten Spulenanordnung 21' entlang der zweiten Raumrichtung Y ein Polschuh 49' durch eine entsprechende Ausnehmung in der zweiten Stützplatte 7' in Richtung der zweiten Breitseitenplatte 5' (in FIG 2 nicht dargestellt). Die Mittelpunkte der Auflageflächen der Polschuhe 49 sind in FIG 2 jeweils mit einem Kreuz dargestellt und definieren eine zweite Ebene 20 normal zur dritten Raumrichtung Z.

FIG 3 zeigt einen Schnitt durch das erfindungsgemäße Ausführungsbeispiel der elektromagnetische Rühr- und Bremseinrichtung 1 entlang der ersten Ebene 10 normal zur dritten Raumrichtung Z. Über das Tauchrohr 3 wird flüssige Metallschmelze in den Innenraum der Kokille 2 eingebracht, der durch die erste und zweite Breitseitenplatte 5, 5' sowie durch zwei schmalseitenplatten (in FIG 3 nicht dargestellt) begrenzt wird. Entlang der ersten Stützplatte 7 (in FIG 3 nicht dargestellt) sind die Spulen 31 bis 38 der ersten Spulenanordnung 11 jeweils auf einem eigenen magnetisch leitenden Spulenjoch 30 angeordnet. Jedes Spulenjoch 30 wird von einem Polschuh 39 kontaktiert, der den von den Spulen 31 bis 38 erzeugten magnetischen Fluss durch entsprechende Ausnehmungen in der nichtmagnetischen ersten Stützplatte 7 an die erste Breitseitenplatte 5 heranführt. Auf der der ersten Breitseitenplatte 5 bzw. der ersten Stützplatte 7 abgewandten Seite wird das Spulenjoch 30 jeder Spule 31 bis 38 von dem ersten Außenjoch 13 kontaktiert.

Die Anordnung der Spulen 31' bis 38' der zweiten Spulenanordnung 11' auf einem jeweiligen Spulenjoch 30' mit entsprechendem Polschuh 39' und verbindendem zweitem Außenjoch 13' entlang der zweiten Breitseitenplatte 5' der Kokille 2 ist spiegelbildlich in Bezug auf eine Ebene normal zur zweiten Raumrichtung Y zu den Spulen 31 bis 38 der ersten Spulenanordnung 11 bzw. deren Polschuhen 39 und erstem Außenjoch 13 ausgeführt.

Jede der Spulen 31 bis 38 bzw. 31' bis 38' der ersten und zweiten Spulenanordnung 11, 11' umfasst zwei elektrische Anschlusspunkte, wobei jeder dieser Anschlusspunkt über eine permanente elektrische Leitung (in FIG 3 jeweils mittels einer durchgezogenen Linie symbolisiert) entweder mit einem ersten oder zweiten Anschlussterminal 50, 50', mit einem ersten oder zweiten umschaltbaren Terminal 60, 60' oder mit einem Anschlusspunkt einer weiteren Spule 31 bis 38 bzw. 31' bis 38' verbunden ist.

Die ersten Anschlussterminals 50 sind in FIG 3 mit L1, L2 bzw. L3 gekennzeichnet und jeweils mit einer ersten Anschlussleitung einer ersten, zweiten oder dritten Phasenleitung eines dreiphasigen Gleich- und Wechselstromsystems (in FIG 3 nicht dargestellt) elektrisch verbindbar. Analog dazu sind die zweiten Anschlussterminals 50' in FIG 3 mit L1', L2' bzw. L3' gekennzeichnet und jeweils mit einer zweiten Anschlussleitung einer ersten, zweiten oder dritten Phase des dreiphasigen Gleich- und Wechselstromsystems verbindbar. Die erste und zweite Anschlussleitung der ersten, zweiten und dritten Phasenleitung des dreiphasigen Gleich- und Wechselstromsystems werden jeweils aus einer separaten Stromquelle gespeist, wodurch die elektrischen Potentiale der ersten, zweiten und dritten Phasenleitung voneinander getrennt sind.

Weiterhin sind in FIG 3 die ersten und zweiten umschaltbaren Terminals 60 und 60' in Form von Rechtecksymbolen ohne Kennung bzw. mit der Bezeichnung A und B dargestellt. Jedes der umschaltbaren Terminals 60, 60' ist über eine permanente elektrische Leitung (durchgezogene Linie) entweder mit einem der Anschlussterminals 50, 50' oder mit einem Anschlusspunkt einer der Spulen 31 bis 38 bzw. 31' bis 38' verbunden. Zusätzlich kann jedes der umschaltbaren Terminals 60, 60' über ein Verbindungselement 70, 71, 72 (in FIG 3 als strichlierte Linien dargestellt) reversibel (in oben definiertem Sinne) mit einem weiteren der umschaltbaren Terminals 60, 60' elektrisch verbunden werden. Die ersten und zweiten umschaltbaren Terminals 60, 60' sind zusammen mit den Verbindungselementen 70, 71, 72 Teil einer ersten bzw. zweiten Schaltvorrichtung 80, 80', die beispielsweise auf manuelle Weise von einem Bediener entsprechend einem Rühr- oder Brems- und Beschleunigungsmodus verschaltet werden können. Alternativ dazu können die ersten und zweiten Schaltvorrichtungen 80, 80' fernschalttechnisch, von einer Anlagenautomatisierung, angesteuert werden (in FIG 3 nicht dargestellt).

Konkret sind in dem in FIG 3 dargestellten Ausführungsbeispiel die Spulen 31 bis 38 und 31' bis 38' der ersten und zweiten Spulenanordnung 11 und 11' seriell zu drei unterschiedlichen Spulengruppen U, V, W verschaltet, wobei jeweils die in FIG 3 oberste, viert- und fünftoberste sowie die unterste Spule 38, 38', 35, 35', 34, 34', 31 und 31' der ersten und zweiten Spulenanordnung 11 und 11' die Spulengruppe U unter Zuhilfenahme von je vier umschaltbaren ersten und zweiten Terminals 60 und 60' sowie vier Verbindungselementen 70 bilden. Weiterhin bilden die zweitobersten und zweituntersten Spulen 37, 37', 32 und 32' der ersten und zweiten Spulenanordnung 11 und 11' zusammen die Spulengruppe V unter Zuhilfenahme von je vier umschaltbaren ersten und zweiten Terminals 60 und 60', vier Verbindungselementen 70 sowie des Verbindungselements 71, das das mit B bezeichnete umschaltbare erste Terminal 60 mit dem mit B bezeichneten umschaltbaren zweiten Terminal 60' verbindet. Gleichermaßen bilden die drittobersten und drittuntersten Spulen 36, 36', 33 und 33' der ersten und zweiten Spulenanordnung 11 und 11' die Spulengruppe W unter Zuhilfenahme von je vier umschaltbaren ersten und zweiten Terminals 60 und 60', vier Verbindungselementen 70 sowie des Verbindungselements 72, das das mit A bezeichnete umschaltbare erste Terminal 60 mit dem mit A bezeichneten umschaltbaren zweiten Terminal 60' verbindet.

Die einzelnen Spulen 31 bis 38 und 31' bis 38' sind in FIG 3 entsprechend ihrer Zugehörigkeit zu einer der Gruppen U, V, W gekennzeichnet, wobei ein negatives Vorzeichen hierbei bedeutet, dass der von ihr erzeugte magnetische Fluss zu einem bestimmten Augenblick räumlich entgegengesetzt zu dem magnetischen Fluss einer Spule derselben Gruppe ohne negativem Vorzeichen orientiert ist. FIG 3 zeigt somit eine erfindungsgemäße Ausführungsform mit dem Wert m = 1 in Bezug auf die Spulenanzahl pro Spulengruppe.

Durch die in FIG 3 gezeigte elektrische Verschaltung der Spulen 31 bis 38 und 31' bis 38' der ersten und zweiten Spulenanordnung 11 und 11' kann die elektromagnetische Rühr- und Bremseinrichtung 1 in einem 'Brems- und Beschleunigungsmodus' betrieben werden: dabei wird die Bewegungsrichtung der magnetischen Flussstärke (konkret: ein Absolutwert des vektoriellen magnetischen Flusses, beispielsweise dessen maximaler Absolutwert) der in diesem Modus erzeugten elektromagnetischen Wanderfelder durch Pfeile dargestellt, die entlang der Innenseiten der ersten und zweiten Breitseitenplatte 5, 5' gleichsinnig orientiert sind. Gleichsinnig bedeutet in diesem Zusammenhang, dass die Bewegungsrichtung der magnetischen Flussstärke an der ersten Breitseitenplatte 5 synchron zur Bewegungsrichtung der magnetischen Flussstärke an der zweiten Breitseitenplatte 5' verläuft und an beiden Breitseitenplatten 5, 5' entweder auf das Tauchrohr 3 hin oder von dem Tauchrohr 3 weg gerichtet ist (in FIG 3 ist letzteres dargestellt).

FIG 4 zeigt das baugleiche Ausführungsbeispiel aus FIG 3 mit dem Unterschied, dass in FIG 4 eine elektrische Verschaltung der Spulen 31 bis 38 und 31' bis 38' der ersten und zweiten Spulenanordnung 11 und 11' vorliegt, mittels der die elektromagnetische Rühr- und Bremseinrichtung 1 in einem 'Rührmodus' betrieben werden kann, in dem die Bewegungsrichtung der magnetischen Flussstärke der elektromagnetischen Wanderfelder gegensinnig orientiert sind, was in FIG 4 durch entsprechende Pfeile entlang der Innenseiten der ersten und zweiten Breitseitenplatte 5, 5' dargestellt ist. Anders ausgedrückt: die Bewegung der magnetischen Flussstärke entlang der ersten Breitseitenplatte 5 verläuft zu jedem Zeitpunkt entgegengesetzt zur Bewegung der magnetischen Flussstärke entlang der zweiten Breitseitenplatte 5'.

Ein Unterschied zur Verschaltung gemäß FIG 3 besteht darin, dass in der Verschaltung gemäß FIG 4 sechs Verbindungselemente 70 jeweils zwei erste umschaltbare Terminals 60 und weitere sechs Verbindungselemente 70 jeweils zwei zweite umschaltbare Terminals 60' in einer geänderten Konfiguration verbinden. Ein weiterer Unterschied besteht darin, dass das Verbindungselement 71 dasjenige zweite umschaltbare Terminal 60' (Bezeichner B) kontaktiert, welches mit der drittuntersten Spule 33' der zweiten Spulenanordnung 11' verbunden ist sowie dass das Verbindungselement 72 jenes zweite umschaltbare Terminal 60' (Bezeichner A) kontaktiert, welches mit der zweituntersten Spule 32' der zweiten Spulenanordnung 11' verbunden ist. Im Gegensatz dazu sind gemäß der in FIG 3 dargestellten Verschaltung die Verbindungselemente 71 bzw. 72 über ein jeweiliges zweites umschaltbares Terminal 60' mit der zweituntersten Spule 32' bzw. zweituntersten Spule 33' verbunden.

Kurz ausgedrückt kann zwischen einer Verschaltung für einen 'Brems- und Beschleunigungsmodus' gemäß FIG 3 und einer Verschaltung für einen 'Rührmodus' gemäß FIG 4 gewechselt werden, indem sechs Verbindungselemente 70 zwischen jeweils zwei ersten umschaltbaren Terminals 60 und weitere sechs Verbindungselemente 70 zwischen jeweils zwei zweiten umschaltbaren Terminals 60' im vorgenannten Sinne umgeschlossen werden sowie indem die Anschlusspunkte von zwei weiteren Verbindungselementen 71 und 72 miteinander vertauscht werden. Beides - das Umschließen der Verbindungselemente 70 und das Vertauschen der Anschlusspunkte der Verbindungselemente 71 und 72 - kann sowohl manuell von einem Bediener als auch rein fernschalttechnisch erfolgen.

FIG 5 zeigt einen Schnitt durch das Ausführungsbeispiel von FIG 1 in einer zweiten Ebene 20 normal zur dritten Raumrichtung Z, das eine dritte Spulenanordnung 21 entlang der ersten Breitseitenplatte 5 und eine vierte Spulenanordnung 21' entlang der zweiten Breitseitenplatte 5' der Kokille 2 umfasst. Weiterhin zeigt FIG 5 eine erste und eine zweite Mittenebene ε₁ und ε₂ durch die geometrische Mitte der Kokille 2, wobei die erste Mittenebene ε₁ normal zur zweiten Raumrichtung Y und die zweite Mittenebene ε₂ normal zur ersten Raumrichtung X verlaufen.

Die dritte Spulenanordnung 21 umfasst zwei Spulen 41 und 42, die jeweils auf einem eigenen magnetisch leitenden Spulenjoch 40 angeordnet sind. An dem der ersten Breitseitenplatte 5 zugewandten Ende ist an jedem Spulenjoch 40 ein magnetisch leitender Polschuh 49 angeordnet, der sich durch Ausnehmungen in der magnetisch nichtleitenden ersten Stützplatte 7 (in FIG 5 nicht dargestellt) hindurch direkt bis an die Außenseite der ersten Breitseitenplatte 5 erstreckt. Die der ersten Breitseitenplatte 5 abgewandten Enden jedes Spulenjochs 40 sind über ein drittes Außenjoch 23 miteinander verbunden.

Die vierte Spulenanordnung 21' umfasst zwei Spulen 41' und 42' auf einem jeweiligen Spulenjoch 40' und ist zusammen mit entsprechenden magnetisch leitenden Polschuhen 49' und einem verbindenden vierten Außenjoch 23' entlang der zweiten Breitseitenplatte 5' spiegelbildlich zur ersten Spulenanordnung 21 in Bezug auf die erste Mittenebene ε₁ angeordnet.

Mithilfe der dritten und vierten Spulenanordnung 21, 21' können statische Magnetfelder im Inneren Der Kokille 2 erzeugt werden, welche eine bremsende Kraft auf die in Gießrichtung der Kokille 2 fließende Metallschmelze ausüben. Konkret werden dazu jeweils einander gegenüberliegende Spulen 41 und 41' bzw. 42 und 42' der ersten und zweiten Spulenanordnung 21 und 21' elektrisch so verschaltet, dass sich - wie in FIG 5 mittels durchgezogener Pfeile dargestellt - in Bezug auf die zweite Mittenebene ε₂ ein gegenläufiger Magnetfeldverlauf ergibt. Zu diesem Zweck können die Spulen 41, 41', 42, 42' der dritten und vierten Spulenanordnung 21, 21' beispielsweise von einer einzigen Gleichstromquelle (in FIG 5 nicht dargestellt) angespeist werden. Um jedoch die Stärke der Magnetfelder, die beiderseits der zweiten Mittenebene ε₂ erzeugt werden, unabhängig voneinander kontrollieren zu können, ist es auch möglich, die Spulen 41, 41', 42, 42' der dritten und der vierten Spulenanordnung 21, 21' durch zwei separate und getrennt ansteuerbare Gleichstromquellen anzuspeisen.

### Bezugszeichenliste

- 1: Elektromagnetische Rühr- und Bremseinrichtung
- 2: Kokille
- 2': eingießseitiges Ende
- 3: Tauchrohr
- 4: Austrittsöffnung
- 5, 5': erste, zweite Breitseitenplatte
- 7, 7': erste, zweite Stützplatte
- 9: Metallschmelze
- 10: erste Ebene
- 11, 11': erste, zweite Spulenanordnung
- 13, 13': erstes, zweites Außenjoch
- 16, 16', 16": Stützrollen
- 18: Oszillationsvorrichtung
- 19: Gießspiegel
- 20: zweite Ebene
- 21, 21': dritte, vierte Spulenanordnung
- 23, 23': drittes, viertes Außenjoch
- 30, 30': Spulenjoch
- 31 ... 38: Spule
- 31' ... 38': Spule
- 39, 39': Polschuh
- 40, 40': Spulenjoch
- 41, 42,: Spule
- 41', 42': Spule
- 49, 49': Polschuh
- 50, 50': erste, zweite Anschlussterminals
- 60, 60': umschaltbares Terminal
- 70, 71, 72: Verbindungselement
- 80, 80': Schaltvorrichtung
- ε₁, ε₂: erste, zweite Mittenebene
- U, V, W: Spulengruppe
- X, Y, Z: orthogonale Raumrichtungen

## Patentansprüche

1. Elektromagnetische Rühr- und/oder Bremseinrichtung (1) für eine Kokille (2) zum Gießen von Metallbrammen,
- die elektromagnetische Rühr- und/oder Bremseinrichtung (1) eingerichtet zur Erzeugung von sich in der Kokille (2) bewegenden elektromagnetischen Wanderfeldern und/oder stationären magnetischen Feldern, umfassend
- eine an einer ersten Breitseitenplatte (5) der Kokille (2) angeordnete erste Spulenanordnung (11) und eine an einer zweiten Breitseitenplatte (5') der Kokille (2) angeordnete zweite Spulenanordnung (11'),
- wobei die erste und die zweite Spulenanordnung (11, 11') in einer ersten Ebene (10) normal zur Gießrichtung der Kokille (2) angeordnet sind und jeweils eine Mehrzahl von Spulen (31,...38') umfassen, die von einem dreiphasigen Gleich- und Wechselstromsystem anspeisbar sind und deren Achsen jeweils normal zur ersten bzw. zweiten Breitseitenplatte (5, 5') orientiert sind,
- wobei die erste und die zweite Spulenanordnung (11, 11') beidseits einer parallel zur Gießrichtung der Kokille und normal zur ersten Breitseitenplatte (5) verlaufenden zweiten Mittenebene (ε₂) jeweils eine Gruppe von 3m+1 Spulen (31...34; 35...38; 31'...34'; 35'...38') aufweisen, wobei m eine natürliche Zahl ist und wobei jene beiden Spulen ({31,34}, {35,38}, {31',34'}, {35',38'}) einer Gruppe, die den geringsten bzw. den größten Abstand zur zweiten Mittenebene (ε₂) aufweisen, jeweils von derselben Phasenleitung anspeisbar sind,
- ein erstes und ein zweites Außenjoch (13, 13') und ein Spulenjoch (30, 30') je Spule (31,...38') der ersten und zweiten Spulenanordnung (11, 11'), auf dem die jeweilige Spule (31,...38') angeordnet ist, wobei die kokillenabgewandten Enden jedes Spulenjochs (30) der ersten Spulenanordnung (11) miteinander über das erste Außenjoch (13) und die kokillenabgewandten Enden jedes Spulenjochs (30') der zweiten Spulenanordnung (11') miteinander über das zweite Außenjoch (13') verbunden sind,
- einen magnetisch leitenden Polschuh (39, 39') an der kokillenzugewandten Seite eines jeden Spulenjochs (30, 30') der ersten und zweiten Spulenanordnung (11, 11'), die in einer ersten bzw. zweiten Stützplatte (7, 7') der Kokille (2) angeordnet sind, und
- eine an der ersten und zweiten Spulenanordnung (11, 11') angeordnete Schaltvorrichtung (80, 80') mit Terminals (60, 60') und Verbindungselementen (70, 71, 72), wobei jedes Verbindungselement (70, 71, 72) mit jeweils zwei Terminals (60, 60') reversibel elektrisch verbindbar ist.

2. Elektromagnetische Rühr- und Bremseinrichtung (1) nach Anspruch 1, wobei eine oder mehrere Spulen (31,...38) der ersten Spulenanordnung (11) und eine oder mehrere Spulen (31',...38') der zweiten Spulenanordnung (11') zu einer Spulengruppe (U, V, W) verschaltet werden, wobei alle Spulen (31,...,38, 31',..., 38') einer Spulengruppe (U, V, W) von derselben Phasenleitung des dreiphasigen Gleich- und Wechselstromsystems anspeisbar sind und jede Spulengruppe (U, V, W) von einer anderen Phasenleitung des dreiphasigen Gleich- und Wechselstromsystems angespeist wird, wobei die Wechselströme aller Phasenleitungen jeweils dieselbe Frequenz in einem Bereich zwischen 0 bis 5 Hz aufweisen und wobei zwischen den Wechselströmen der einzelnen Phasenleitungen eine feste Phasenverschiebung (ϕ) besteht.

3. Elektromagnetische Rühr- und Bremseinrichtung (1) nach Anspruch 1 oder 2, wobei m größer oder gleich 2 ist.

4. Elektromagnetische Rühr- und Bremseinrichtung (1) nach einem der vorhergehenden Ansprüche, wobei ein oder mehrere der magnetischen Polschuhe (39, 39') der ersten und zweiten Spulenanordnung (11, 11') aus magnetisch hochpermeablem Material aus einer Kobalt-Eisen-Legierung mit einem massebezogenen Kobaltanteil größer oder gleich 17% bestehen.

5. Elektromagnetische Rühr- und Bremseinrichtung (1) nach einem der vorangegangenen Ansprüche, **dadurch gekennzeichnet, dass** die Polschuhe (39, 39') der ersten und zweiten Spulenanordnung (11, 11') derart ausgestaltet sind, dass sich eine endseitige, kokillenzugewandte Querschnittsfläche der Polschuhe (39, 39') auf einen um mindestens 30% reduzierten Wert einer Querschnittsfläche des jeweils zugehörigen Spulenjochs verringert.

6. Elektromagnetische Rühr- und Bremseinrichtung (1) nach einem der vorangegangenen Ansprüche, wobei ein oder mehrere Polschuhe (39, 39') der ersten und zweiten Spulenanordnung (11, 11') an ihren kokillenzugewandten Enden nach oben geführt sind.

7. Elektromagnetische Rühr- und Bremseinrichtung (1) nach einem der vorangegangenen Ansprüche, wobei die Verbindungselemente (70, 71, 72) und die Terminals (60, 60') derart angeordnet sind, dass zwischen einem Rührmodus und einem Brems- und Beschleunigungsmodus umgeschaltet werden kann.

8. Elektromagnetische Rühr- und Bremseinrichtung (1) nach einem der vorangegangenen Ansprüche, wobei die Schaltvorrichtung (80, 80') als ein elektrischer Schalter ausgebildet ist, welcher fernschalttechnisch ansteuerbar ist.

9. Elektromagnetische Rühr- und Bremseinrichtung (1) nach einem der vorangegangenen Ansprüche, wobei die Spulen (31,...,38') der ersten und der zweiten Spulenanordnung (11, 11') als Hohlleiter ausgeführt sind, in die ein Kühlmedium einspeisbar ist.

10. Elektromagnetische Rühr- und Bremseinrichtung (1) nach einem der vorangegangenen Ansprüche, weiterhin umfassend
- eine dritte und eine vierte Spulenanordnung (21, 21') zur Erzeugung zumindest zweier statischer Magnetfelder in einer zweiten Ebene (20) normal zur Gießrichtung der Kokille (2), wobei die dritte Spulenanordnung (21) zumindest zwei Spulen (41, 42) umfasst und an der ersten Breitseitenplatte (5) angeordnet ist und die vierte Spulenanordnung (21') zumindest zwei Spulen (41', 42') umfasst und an der zweiten Breitseitenplatte (5') angeordnet ist, wobei die Spulen (41,...,42') der dritten und der vierten Spulenanordnung (21, 21') von einer oder mehreren Gleichstromquellen anspeisbar sind,
- ein drittes und ein viertes Außenjoch (23, 23') und ein Spulenjoch (40, 40') je Spule (41,...42') der dritten und vierten Spulenanordnung (21, 21'), auf dem die jeweilige Spule (41,...42') angeordnet ist, wobei die kokillenabgewandten Enden jedes Spulenjochs (40) der dritten Spulenanordnung (21) miteinander über das dritte Außenjoch (23) und die kokillenabgewandten Enden jedes Spulenjochs (40') der vierten Spulenanordnung (21') über das vierte Außenjoch (23') miteinander verbunden sind, und
- einen magnetisch leitenden Polschuh (49, 49') an der kokillenzugewandten Seite jedes Spulenjochs (40, 40') der dritten und vierten Spulenanordnung (21, 21'), der in der ersten oder zweiten Stützplatte (7, 7') angeordnet ist.

11. Elektromagnetische Rühr- und Bremseinrichtung (1) nach Anspruch 6, wobei die zweite Ebene (20) 450mm bis 800mm in Gießrichtung von einem eingießseitigen Ende (2') der Kokille (2) beabstandet ist.

12. Elektromagnetische Rühr- und Bremseinrichtung (1) nach Anspruch 6 oder 7, wobei eine oder mehrere Spulen (41, 42) der dritten Spulenanordnung (21) und eine oder mehrere Spulen (41', 42') der vierten Spulenanordnung (21') jeweils aus einer separaten Gleichstromquelle anspeisbar sind.

13. Verfahren zum Gießen von Metallbrammen in einer Kokille (2) mit einer elektromagnetischen Rühr- und Bremseinrichtung (1) nach einem der vorhergehenden Ansprüche, umfassend die Schritte
- reversibles elektrisches Verbinden der elektrischen Anschlussleitungen des dreiphasigen Gleich- und Wechselstromsystems mit den Anschlussterminals (50, 50') sowie reversibles elektrisches Verbinden der Verbindungselemente (70, 71, 72) mit den umschaltbaren Terminals (60, 60') der Schaltvorrichtung (80, 80') entsprechend einem vorgegebenen Rühr- oder Brems- und Beschleunigungsmodus für die erste und die zweite Spulenanordnung (11, 11'),
- Angießen eines Gießstranges an der Kokille (2),
- Erzeugen von sich in der Kokille (2) bewegenden elektromagnetischen Wanderfeldern durch Anspeisen der ersten und der zweiten Spulenanordnung (11, 11') aus dem dreiphasigen Gleich- und Wechselstromsystem entsprechend dem vorgegebenen Rühr- oder Brems- und Beschleunigungsmodus.

14. Verfahren zum Gießen von Metallbrammen in einer Kokille (2) mit einer elektromagnetischen Rühr- und Bremseinrichtung (1) nach einem der Ansprüche 8 bis 12, umfassend die Schritte
- Erzeugen von sich in der Kokille (2) bewegenden elektromagnetischen Wanderfeldern durch Anspeisen der ersten und der zweiten Spulenanordnung (11, 11') aus dem dreiphasigen Gleich- und Wechselstromsystem entsprechend einem ersten oder einem zweiten Rühr- oder Brems- und Beschleunigungsmodus,
- wobei zum Zwecke des Wechselns vom ersten auf den zweiten Rühr- oder Brems- und Beschleunigungsmodus das reversible elektrische Verbinden der Verbindungselemente (70, 71, 72) mit den umschaltbaren Terminals (60, 60') fernschalttechnisch erfolgt.
